# EUROPÄISCHE PATENTSCHRIFT

(11) **EP 0 523 402 B1**
(45) Veröffentlichungstag und Bekanntmachung des Hinweises auf die Patenterteilung: **14.08.1996**
(21) Anmeldenummer: 92110483.2
(22) Anmeldetag: 22.06.1992
(51) Int. Cl.: E05C 17/20

(54) **Kraftwagen-Türfeststeller**
Vehicle door-check
Arrêtoir de porte de véhicule automobile

(30) Priorität: 18.07.1991 DE 4123775
(43) Veröffentlichungstag der Anmeldung: 20.01.1993
(73) Patentinhaber: ED. Scharwächter GmbH & Co.KG., D-42855 Remscheid (DE)
(72) Erfinder: Klüting, Bernd-Alfred, W - 5608 Radevormwald (DE); Plasberg, Günter, W - 5630 Remscheid (DE)
(74) Vertreter: Schön, Theodor, Patent- und Zivilingenieur

(56) Entgegenhaltungen:
- EP-A- 0 445 417
- DE-A- 2 727 608
- DE-A- 3 546 009
- GB-A- 714 229
- GB-A- 2 229 668

## Beschreibung

Die Erfindung bezieht sich auf einen Kraftwagentürfeststeller, bestehend aus einem am einen Türanordnungsteil, Tür oder Türsäule, starr befestigten Haltergehäuse und einer dieses durchsetzenden, am anderen Türanordnungsteil um eine zur Türscharnierachse parallele Achse schwenkbar angelenkten, mit Brems-und Rastmarken versehenen Türhalteband, bei dem im Haltergehäuse zwei mit den Brems- oder Rastmarken des Türhaltebandes zusammenwirkende als Rollen oder Walzen ausgebildete Bremskörper vorgesehen sind, deren eine als Widerlagerrolle um eine feststehende Achse rotierbar im Haltergehäuse gelagert und deren andere an einem schwenkbar im Haltergehäuse aufgehängten und entgegen einer Federlast senkrecht zur Bewegungsebene des Türhaltebandes schwenkbaren Halter verlagert ist, wobei der Halter mittels einer gegen das Haltergehäuse abgestützten Torsionsfeder belastet ist, und wobei die beiden mit dem Türhalteband zusammenwirkenden Rollen, Widerlagerrolle und Belastungsrolle, als im wesentlichen glattflächige Rollen ausgeführt sind.

Ein Türfeststeller dieser Bauart ist im Prinzip aus der EP-A-445 417 (stand der Technik nach Artikel 54(3) EPÜ) bekannt, allerdings ist bei diesem bekannten Türfeststeller wenigstens einer der mit der Breitseite eines aus einem Flachmaterialzuschnitt gebildeten Türhaltebandes zusammenwirkenden Bremskörper durch einen Wälzkörper geringen Durchmessers, insbesondere eine Stahlnadel gebildet. Der insbesondere als Stahlnadel ausgebildete Bremskörper ist dabei achslos in dem schwenkbar im Haltergehäuse aufgehängten und entgegen einer Federlast senkrecht zur Bewegungsebene des Türhaltebandes schwenkbaren Halter gelagert. Eine seitliche Führung oder Abstützung des Türhaltebandes innerhalb des Haltergehäuses ist dabei weder vorgesehen noch vorhanden. Da bei diesem bekannten Türfeststeller jeder der beiden Bremskörper, Widerlagerrolle und Belastungsrolle, jeweils nur über einen Teil deren Breite hin an der zugeordneten Breitseite des Türhaltebandes anliegt ergibt sich beim Durchgang des Türhaltebandes durch das Haltergehäuse automatisch eine gewisse Mittenausrichtung, so daß trotz des Fehlens einer besonderen Führung für das Türhalteband ein noch befriedigender Gang des Türfeststellers erzielt wird. Für Türfeststeller deren Bremskörper durch Rollen, d.h. Wälzkörper größeren Durchmessers gebildet sind ist diese bekannte Bauart ungeeignet.

Bei einer anderen bekannten Bauart eines Kraftwagentürfeststellers weisen die beiden mit den Schmalseiten einer durch einen entsprechend zugeschnittenen Flachmaterialabschnitt gebildeten Türhaltetstange zusammenwirkenden und als Rollen ausgebildeten Bremskörper einen verhältnismäßig großen Durchmesser auf, wodurch zunächst eine verhältnismäßig großvolumige Bauweise des Türfeststellers resultiert. Nachteilig ist bei dieser Bauart eines Türfeststellers jedoch insbesondere, daß die Rollen nur mit den Schmalseiten das Türhaltebandes zusammenwirken, so daß, falls nicht ein besonderer Aufwand für die Ausbildung und Lagerung der Rollen entstehen soll, das Türhalteband über seine gesamte Länge hin führungslos ist, so daß in einem erheblichen Umfang die Gefahr besteht, daß sich infolge von Einbau-oder auch Herstellungstoleranzen im Betrieb des Türfeststellers eine Schiefstellung des Türhaltebandes zu den Rollen einstellt, woraus dann zum einen die Entstehung von Einlaufrillen an den Rollen und zum anderen die Entstehung von Geräuschentwicklungen resultiert.

Bei einem weiteren bekannten Türfesteller DE-A-27 27 608 (nächstliegender Stand der Technik nach Artikel 54(2) EPÜ) der eingangs genannten Bauart wirken zwei als im wesentlichen glattflächige Rollen, Widerlagerrolle und Belastungsrolle, ausgebildete Bremskörper mit den beiden Breitseiten eines aus einem Flachmaterialzuschnitt gebildeten Türhaltebandes zusammen, wobei die Belastungsrolle am den Belastungsarm einer gegen das Haltergehäuse abgestützten Drehstabfeder gelagert ist. Zur Erzielung einer seitlichen Führung des Türhaltebandes innerhalb des Haltergehäuses sind hierbei den beiden die Bremskörper bildenden Rollen, Widerlager-und Belastungsrolle seitliche, die Schmalseiten des Türhaltebandes übergreifende Scheiben zugeordnet. Mit einer solchen Ausgestaltung läßt sich zwar eine einigermaßen befriedigende Seitenführung für das Türhalteband erreichen, jedoch verursacht die Anwendung seitlicher Scheiben eine Vermehrung einerseits der erforderlichen Einzelteile und andererseits des Montageaufwandes, so daß diese bekannte Bauart mit einem zu hohen Herstellungsaufwand belastet ist.

Der Erfindung liegt daher die Aufgabe zugrunde einen Türfeststeller der eingangs genannten Bauart dahingehend zu verbessern, daß Geräuschquellen weitgehendst ausgeschlossen und auch bei einer Serienfertigung sowie Serienmontage eine von exakte Führung des Türhaltebandes gewährleistet ist, ohne daß dadurch der Herstellungsaufwand oder das Bauvolumen des Türfeststellers erhöht werden.

Diese Aufgabe wird erfindungsgemäß durch die Merkmale des Anspruchs 1 gelöst.

Die erfindungsgemäße Gestaltung eines Türfeststellers erlaubt somit eine sichere exakte Führung des Türhaltebandes bei gleichzeitiger Verringerung des erforderlichen Herstellungsaufwandes für den Türfeststeller, da infolge der Führung des Türhaltebandes an dem ohnehin erforderlichen Halter für die Belastungsrolle eine einfache Ausbildung der Rollen gewählt werden kann und sich auf der anderen Seite der Gesamtherstellungsaufwand für den Halter gleichfalls nicht erhöht. Eine Vereinfachung in der Herstellung des Türfeststellers wird dabei weiterhin dadurch erreicht, daß das Haltergehäuse insgesamt glattwandig, d.h. mit glatten Seitenwandungen ausgebildet sein kann. Hand in Hand damit kann eine weitere Vereinfachung und insbesondere sehr erhebliche Reduzierung von möglichen Geräuschquellen dadurch erreicht werden, daß wesentliche, insbesondere der nicht rollend miteinander zusammenwirkenden Bauteile des Türfeststellers aus einem Kunststoffmaterial gebildet sind, welches als solches wartungsfrei und abriebfest ist, so daß sich gleichzeitig auch die Lebensdauer des Türfeststellers erhöht.

In einer besonders bevorzugten Ausführungsform der Erfindung ist im Einzelnen vorgesehen, daß der die Belastungsrolle tragende Halter als Formteil, insbesondere Spritzgußteil, ausgebildet und wenigstens im Bereich der Innenflächen seiner Schenkel mit einem abriebfesten Kunststoffmaterial beschichtet, vorzugsweise jedoch insgesamt aus einem abriebfesten Kunststoffmaterial besteht.

Hinsichtlich der Einzelausgestaltung der mit dem Türhalteband zusammenwirkenden Führungsflächen kann im einfachsten Falle vorgesehen sein, daß der Halter in der Bewegungsrichtung des Türhaltebandes über die Lagerung der Belastungsrolle hinaus verlängert ist und die Schenkel des Halters in diesem Bereich mit die Höhe der Schmalseiten des Türhaltebandes wenigstens teilweise übergreifenden Nasen versehen sind, derart, daß die Seitenführung des Türhaltebandes in einem Abstand zur Belastungsrolle angeordnet ist.
Eine Führung des Türhaltebandes auf eine größere Länge hin ergibt sich dadurch, daß die Schenkel des Halters über eine wenigstens dem Durchmesser der Belastungsrolle entsprechende Länge hin an den Schmalseiten des Türhaltebandes anliegen. Im Zusammenhang mit einer Verlängerung der dem Türhalteband zugeordneten Führung kann ferner noch vorgesehen sein, daß die Schenkel des Halters in der Bewegungsrichtung des Türhaltebandes über einen den Betrag des Durchmessers der Belastungsrolle übersteigenden Längenbreich hin an den Schmalseiten des Türhaltebandes anliegen.

Im Interesse einer möglichst weitgehenden Verminderung der dem Türfeststeller innewohnenden Geräuschquellen kann in weiterer Ausgestaltung der Erfindung ferner vorgesehen sein, daß das Türhalteband aus einem mindestens mit einer Beschichtung aus einem abriebfesten Kunststoffmaterial versehenen Flachmaterialstreifen, vorzugsweise aber aus einer durch einen mit Durchbrüchen versehenen metallischen Flachmaterialstreifen Armierung und einem aufgespritzten, die Rastmarken bildenden Kunststoff-Formkörper besteht.

In einer zweckmäßigen Einzelausgestaltung des Türfeststellers ist weiterhin vorgesehen, daß in Verbindung mit einer walzenförmigen Ausbildung von Widerlager- und Belastungsrolle wenigstens eine der Breitseiten des Türhaltebandes mit Brems-oder Rastmarken bildenden Erhebungen versehen ist und daß der schwenkbeweglich im Haltergehäuse aufgehängte Halter an einer feststehend im Haltergehäuse angeordneten Lagerachse aufgehängt und durch eine Torsionsfeder belastet ist, wobei die diesem zugeordnete Belastungsfeder tangential zum Umfang der in ihm gelagerten Belastungsrolle am schwenkbaren Halter angreift, wobei die den schwenkbeweglichen Halter belastende Feder durch eine über Stützarme gegen das Haltergehäuse abgestützte und über einen zentralen Belastungsarm an ihm angreifende Wickelfeder gebildet ist, deren Windungen konzentrisch zur Lagerachse des schwenkbeweglichen Halters angeordnet sind.

Inbesondere ist es bei dieser Einzelausgestaltung möglich bzw. zweckmäßig, daß die beiden Rollen, Widerlagerrolle und Belastungsrolle, vermittels einer Lagerbuchse auf der ihnen jeweils zugeordneten Achse gelagert und ihre Lagerung beiderseits durch eine stirnseitig angeordnete Dichtung, z.B. eine O-Ring-Dichtung oder eine Lippendichtung abgedichtet ist.

Die Erfindung ist jedoch nicht auf eine besondere Gestaltung des Türfeststellers hinsichtlich der Ausbildung der Belastungsfeder beschränkt, vielmehr kann gleichermaßen vorgesehen sein, daß der Belastung des schenkbar im Haltergehäuse aufgehängten Halters der Belastungsarm einer U-oder S-förmigen, über einen Stützarm insbesondere an den Lagerstegen des Haltergehäuses abgestützten Drehstanfeder zugeordnet ist, wobei der an den Lagerstegen des Haltergehäuses festgelegte Stützarm der Drehstabfeder gleichzeitig die den schwenkbaren Halter lagernde Achse bilden kann.

Die Erfindung ist in der nachfolgenden Beispielsbeschreibung anhand einiger in der Zeichnung dargestellter Ausführungsbeispiele im Einzelnen beschrieben. In der Zeichnung zeigt die
- Figur 1: eine Draufsicht auf einen Kraftwagentürfeststeller;
- Figur 2: eine Seitenansicht des Kraftwagentürfeststellers nach Figur 1;
- Figur 3: einen Schnitt durch denKraftwagentürfeststeller entlang der Linie III-III in Figur 2;
- Figur 4: eine Seitenansicht des Halters für die Belastungsrolle;
- Figur 5: eine Stirnansicht des Halters für die Belastungsrolle;
- Figur 6: eine Draufsicht auf des Halter für die Belastungsrolle;
- Figur 7: eine Draufsicht auf die Armierung eines Türhaltebandes;
- Figur 8: eine Seitenansicht der Armierung eines Türhaltebandes nach Figur 7;
- Figur 9: eine Schnittdarstellung einer ersten Ausführungsform einer Walzenlagerung;
- Figur 10: eine Schnittdarstellung einer zweiten Ausführungsform einer Walzenlagerung;
- Figur 11: eine Seitenansicht einer besonderen Ausführungsform einer Lagerungsdichtung einer Walzenlagerung;
- Figur 12: eine Schnittdarstellung zu Figur 11;

Der Kraftwagentürfeststeller besteht im wesentlichen aus einem Haltergehäuse 1 und einer dieses durchsetzenden Türhaltestange 2. Das Haltergehäuse 1 ist aus einem einteiligen Flachmaterialzuschnitt geformt und weist an zwei einander gegenüberliegende aufragende und untereinander vermittels eines Quersteges 4 verbundene glattwandige Lagerstege 3 anschließende Befestigungslappen 4 auf, über welche das Haltergehäuse 1 vermittels Schraubenbolzen 5 an das zugehörige, in der Zeichnung nicht dargestellte, Türanordnungsteil angeschlagen ist. Im Haltergehäuse 1 ist vermittels eines als Kopfbolzen ausgebildeten Lagerstiftes 6 eine einen glatten Umfang aufweisende Widerlagerwalze 7 um eine feststehende Achse rotierbar gelagert. Innerhalb des glattwandigen Haltergehäuses 1 ist die Widerlagerwalze 7 vermittels, insbesondere aus einem Kunststoffmaterial gebildeter, an ihren Strinseiten 9 anliegender Distanzblöcke 10 geführt. Der Widerlagerwalze 7 bezüglich des Türhaltebandes 2 gegenüberliegend ist vermittels eines um eine zur Rotationsachse der Widerlagerwalze 7 parallele, feststehende Achse 11 schwenkbar im Haltergehäuse 1 aufgehängten Halters 12 eine Belastungswalze 13 senkrecht zum Türhalteband 2 verstellbar aufgehängt. Der Halter 12 ist als Spritzgußformteil aus einem abriebfesten Kunststoffmaterial ausgebildet und weist eine zwei Schenkel 14 und 15 sowie einen Quersteg 16 umfassende, U-förmige Querschnittsform auf. Im Halter 12 ist eine Lagerbohrung 17 vorgesehen, über welche er schwenkbar auf einem die beiden Seitenstege 3 des Haltergehäuses 1 durchsetzenden, die Lagerachse 11 bildenden Lagerzapfen 18 gelagert ist. In einem Abstand zur Lagerbohrung 17 ist in den Schenkeln 14, 15 des Halters 12 vermittels Bohrungen 19 und eines Lagerstiftes 20 die Belastungsrolle 13 gelagert. Der Halter 12 ist vermittels einer als Wickelfeder 21 ausgebildeten Belastungsfeder, deren Windungen 22 beiderseits der Längsmitte des Türfeststellers auf dem Lagerzapfen 18 angeordnet sind und deren mittiger Belastungsarm 23 vermittels einer dort angeordneten Führungsausnehmung 24 am Quersteg 16 des Halters 12 angreift, in Richtung auf das Türhalteband hin federbelastet. Die beiden Schenkel 14 und 15 des Halters 12 sind in der Bewegungsrichtung des Türhaltebandes 2 über die Lagerachse 20 der Belastungswalze 13 hinaus verlängert und mit senkrecht zur Bewegungsebene des Türhaltebandes 2 gerichteten Nasen 25 versehen, über welche sie die Höhe der Schmalseiten 26 des Türhaltebandes 2 teilweise übergreifen, derart daß das Türhalteband 2 an den Innenflächen 27 der Schenkel 14 und 15 des Halters 12 geführt ist. Das Türhalteband 2 besteht im gezeigten Ausführungsbeispiel aus einer durch einen mit Durchbrüchen 28 versehenen Flachmaterialzuschnitt gebildeten Armierung 29 und einem aufgespritzen aus Kunststoff gebildeten Formteil 30, wobei das Formteil an der einen Seite des Türhaltebandes 2 die der Belastungswalze 13 zugeordneten Rastausnehmungen 31 aufweist, während seine der Widerlagerwalze 7 zugewandte Seite 32 glattflächig ausgebildet ist. Die Widerlagerwalze 7 und die Belastungswalze 13 sind bei dem in der Figur 3 dargestellten Ausführungsbeispiel vermittels Lagerbuchsen 33 auf den ihnen zugeordneten Lagerzapfen 6 bzw. 20 gelagert, wobei die Lagerung jeweils beidseitig vermittels einer Dichtung 34 abgedichtet ist. Die in der Darstellung der Figur 3 lediglich schematisch dargestellte Dichtung 34 kann dabei entweder gemäß der Detaildarstellung gemäß Figur 9 als Lippendichtung 35 oder aber gemäß der Detaildarstellung der Figur 10 als O-Ring-Dichtung 36 bzw. den Figuren 11 und 12 als Radiallippendichtung 37 ausgebildet sein. Im Einzelnen sind bei der in der Figur 9 gezeigten Ausführungsform die Lippendichtungen 35 vermittels jeweils eines Halteringes 40 in einer Ausnehmung 38 der Walze 7 bzw. 13 gehalten und liegen mittels ihrer Lippe 39 dichtend an der jeweiligen Lagerachse an, während bei der in der Figur 10 dargestellten Ausführung die 0-Ring-Dichtungen 36 in Ringnuten 41 in auf die Stirnseiten 27 der Walzen 7 bzw 13 aufklipsbaren Lagerdeckeln 42 aufgenommen sind. Die in den Figuren 11 und 12 dargestellte Radial-Lippendichtung weist einen Umfangswulst 43 auf, über welchen sie in einsprechend gestalteten Ringnuten in den Stirnseiten der Walzen 7 bzw. 13 gehalten ist, wöhrend sie über ihre radial nach innen gerichtetn Dichtlippen 44 am Umfang der jeweiligen Lagerachse anliegt.

## Patentansprüche

1. Kraftwagentürfeststeller, bestehend aus einem am einen Türanordnungsteil, Tür oder Türsäule, starr befestigten Haltergehäuse (1) und einer dieses durchsetzenden, am anderen Türanordnungsteil um eine zur Türscharnierachse parallele Achse schwenkbar angelenkten, mit Brems-und Rastmarken (31) versehenen Türhalteband (2), bei dem im Haltergehäuse (1) zwei mit den Brems- oder Rastmarken (31) des Türhaltebandes (2) zusammenwirkende als Rollen oder Walzen (7, 13) ausgebildete Bremskörper vorgesehen sind, deren eine als Widerlagerrolle (7) um eine feststehende Achse (6) rotierbar im Haltergehäuse (1) gelagert und deren andere an einem schwenkbar im Haltergehäuse (1) aufgehängten und entgegen einer Federlast senkrecht zur Bewegungsebene des Türhaltebandes (2) schwenkbaren Halter (12) verlagert ist, wobei der Halter (12) mittels einer gegen das Haltergehäuse (1) abgestützten Torsionsfeder belastet ist und wobei die beiden mit dem Türhalteband (2) zusammenwirkenden Rollen, Widerlagerrolle (7) und Belastungsrolle (13), jeweils als im wesentlichen glattflächige Rollen ausgeführt sind, **dadurch gekennzeichnet**, daß das Türhalteband (2) innerhalb des Haltergehäuses (1) beidseitig an einem von zwei, den Durchmesser der Belastungsrolle in Richtung auf das Türhalteband (2) hin überragenden und die Höhe der Schmalseiten (26) des Türhaltebandes (2) wenigstens teilweise übergreifenden Vorsprüngen der Schenkel (14 und 15) des als U-förmiges, gegen das Türhalteband (29 hin offenes Bauteil ausgebildeten, die Belastungsrolle (13) lagernden Halters (12) seitlich geführt ist, wobei als einzige Seitenführung des Türhaltebandes (2), die Schenkel (14 und 15) des Halters (12) in der Bewegungsrichtung des Türhaltebandes (2) über die Lagerung der Belastungsrolle (13) hinaus verlängert sind und die Schenkel (14,15) des Halters (12) in diesem Bereich mit die Höhe der Schmalseiten (26) des Türhaltebandes (2) wenigstens teilweise übergreifenden Nasen (25) versehen sind, derart, daß die einzige Seitenführung des Türhaltebandes (2) in einem Abstand zur Belastungsrolle (13) angeordnet ist.

2. Kraftwagentürfeststeller nach Anspruch 1, dadurch gekennzeichnet, daß der Halter (12) als Formteil, insbesondere Spritzgußteil, ausgebildet und wenigstens im Bereich der Innenflächen (27) seiner Schenkel (14 und 15) mit einem abriebfesten Kunststoffmaterial beschichtet ist.

3. Kraftwagentürfeststeller nach Anspruch 1 und 2, dadurch gekennzeichnet, daß der als Formteil ausgebildete Halter (12) insgesamt aus einem abriebfesten Kunststoffnaterial besteht.

4. Kraftwagentürfeststeller nach Anspruch 1 bis 3, dadurch gekennzeichnet, daß die Schenkel (14,15) des Halters (12) über eine wenigstens dem Durchmesser der Belastungsrolle (13) entsprechende Länge hin an den Schmalseiten (26) des Türhaltebandes (2) anliegen.

5. Kraftwagentürfeststeller nach Anspruch 1 bis 4, dadurch gekennzeichnet, daß die Schenkel (14,15) des Halters (12) in der Bewegungsrichtung des Türhaltebandes (2) über einen den Betrag des Durchmessers der Belastungsrolle (13) übersteigenden Längenbreich hin an den Schmalseiten (26) des Türhaltebandes (2) anliegen.

6. Kraftwagentürfeststeller nach Anspruch 1 bis 5, dadurch gekennzeichnet, daß der schwenkbeweglich im Haltergehäuse (1) aufgehängte Halter (12) an einer feststehend im Haltergehäuse (1) angeordneten Lagerachse (20) aufgehängt und durch eine Torsionsfeder (21) belastet ist, wobei die diesem zugeordnete Belastungsfeder (21) tangential zum Umfang der in ihm gelagerten Belastungsrolle (13) am schwenkbaren Halter (12) angreift.

7. Kraftwagentürfeststeller nach Anspruch 1 bis 6, dadurch gekennzeichnet, daß die den schwenkbeweglichen Halter (12) belastende Feder durch eine über Stützarme gegen das Haltergehäuse (1) abgestützte und über einen zentralen Belastungsarm (23) an ihm angreifende Wickelfeder (21) gebildet ist, deren Windungen (22) konzentrisch zur Lagerachse (11) des schwenkbeweglichen Halters (12) angeordnet sind.

8. Kraftwagentürfeststeller nach Anspruch 1 bis 7, dadurch gekennzeichnet, daß die beiden Rollen, Widerlagerrolle (7) und Belastungsrolle (13), vermittels einer Lagerbuchse (33) auf der ihnen jeweils zugeordneten Achse gelagert und ihre Lagerung beiderseits durch eine stirnseitig angeordnete Dichtung (34), z.B. eine 0-Ring-Dichtung (36) oder eine Lippendichtung (35, 37) abgedichtet ist.

9. Kraftwagentürfeststeller nach einem der Ansprüche 1 bis 8, dadurch gekennzeichnet, daß der Belastung des schenkbar im Haltergehäuse (1) aufgehängten Halters (12) der Belastungsarm einer U-oder S-förmigen, über einen Stützarm insbesondere an den Lagerstegen des Haltergehäuses (1) abgestützten Drehstabfeder zugeordnet ist.

10. Kraftwagentürfeststeller nach Anspruch 9, dadurch gekennzeichnet, daß der an den Lagerstegen des Haltergehäuses (1) festgelegte Stützarm der Drehstabfeder gleichzeitig die den schwenkbaren Halter lagernde Achse bildet.

## Claims

1. Vehicle door check comprising a holder casing (1) rigidly connected to a door mounting part, door or door column, and a door holder strip (2) passing through the holder casing, pivotably hinged to the other door mounting part about an axis parallel to the door hinge axis, having braking and stop marks (31), whereby in the holder casing (1) there are two braking bodies interacting with the braking or stop marks (31) of the door holder strip (2) designed as cylinders or rollers (7, 13), one of which as an abutment roller (7) is mounted rotatably in the holder casing (1) about a fixed axis (6) and the other of which is aligned on a holder (12) suspended pivotably in the holder casing (1) and pivotable against a spring load perpendicular to the plane of movement of the door holder strip (2), whereby the holder (12) is loaded by means of a torsion spring supported against the holder casing (1), and whereby the two rollers, abutment roller (7) and loading roller (13), interacting with the door holder strip (2) are designed as smooth-surfaced rollers, characterised in that inside the holder casing (1) on both sides on one of two projections of the sides (14 and 15) of the holder (12) designed as a U-shaped part open to the door holder strip (2) bearing the loading roller, which extend over the diameter of the loading roller in the direction of the door holder strip (2) and at least partly overlapping the height of the narrow sides (26) of the door holder strip (2), the door holder strip (2) is guided from the side, whereby, as the only side guide of the door holder strip (2), the sides (14 and 15) of the holder (12) in the direction of movement of the door holder strip (2) are extended over the bearing of the loading roller (13) and the sides (14, 15) of the holder (12) in this area are provided with noses (25) at least partly overlapping the height of the narrow sides (26) of the door holder strip (2), so that the single side guide of the door holder strip (2) is arranged at a distance from the loading roller (13).

2. Vehicle door check according to claim 1, characterised in that the holder (12) is designed as a moulded part, in particular an injection moulded part, and is coated at least on the inside surfaces (27) of its sides (14 and 15) with an abrasion-proof plastic material.

3. Vehicle door check according to claim 1 and 2, characterised in that the holder (12) designed as a moulded part is made completely of an abrasion-proof plastic material.

4. Vehicle door check according to claims 1 to 3, characterised in that the arms (14, 15) of the holder (12) bear against the narrow sides (26) of the door holder strip (2) over a length corresponding at least to the diameter of the loading roller (13).

5. Vehicle door check according to claims 1 to 4, characterised in that the sides (14, 15) of the holder (12) in the direction of movement of the door holder strip (2) bear against the narrow sides (26) of the door holder strip (2) over a length exceeding the diameter of the loading roller (13).

6. Vehicle door check according to claims 1 to 5, characterised in that the holder (12) pivotably suspended in the holder casing (1) is suspended on a bearing axis (20) fixed in the holder casing (1) and loaded by a torsion spring (21), whereby the loading spring (21) allocated thereto acts tangentially to the periphery of the loading roller (13) mounted therein on the pivotable holder (12).

7. Vehicle door check according to claims 1 to 6, characterised in that the spring loading the pivotable holder (12) is in the form of a coiled spring (21) supported by a support arm against the holder casing (1) and acting thereon via a central loading arm (23), the coils (22) of which are concentric to the bearing axis (11) of the pivotable holder (12).

8. Vehicle door check according to claims 1 to 7, characterised in that the two rollers, abutment roller (7) and loading roller (13), are mounted by means of a bearing bush (33) on the axis assigned thereto and their bearing is sealed on both sides by an outer face seal (34), e.g. an 0-ring seal (36) or a lip seal (35, 37).

9. Vehicle door check according to one of claims 1 to 8, characterised in that the loading arm of a U- or S-shaped torsion bar spring supported by a support arm in particular on the bearing arms of the holder casing (1) is allocated to the load of the holder (12) pivotably suspended in the holder casing (1).

10. Vehicle door check according to claim 9, characterised in that the support arm of the torsion bar spring fixed on the bearing arms of the holder casing (1) also forms the axis bearing the pivotable holder.

## Revendications

1. Arrêtoir de porte pour véhicules automobiles, composé d'un boîtier de maintien (1) fixé sur l'une des parties de la porte, à savoir le montant de l'encadrement de porte ou la porte elle-même, et, d'une barre d'arrêt (2) traversant le boîtier de maintien (1), pourvue d'éléments de freinage et de blocage (31) et articulée sur l'autre partie de la porte autour d'un axe parallèle à l'axe de la charnière, où deux corps de freinage (7), (13) constitués de galets ou rouleaux, sont disposés dans le boîtier de maintien (1) et coopèrent avec les éléments de freinage et de blocage (31) de la barre d'arrêt (2), où l'un des corps de freinage (7) est constitué d'un galet de butée qui peut tourner autour d'un axe fixe (6), tandis que l'autre corps de freinage (13) est disposé dans un support (12) lui-même suspendu dans le boîtier de maintien (1) et à l'encontre de la force d'un ressort perpendiculairement au plan de mouvement de la barre d'arrêt (2), ledit support (12) subissant la force d'un ressort de torsion, où les deux galets, à savoir le galet de butée (7) et le galet de charge (13), qui coopèrent avec la barre d'arrêt (2), présentent des surfaces sensiblement lisses, *caractérisé en ce que* à l'intérieur du boîtier de maintien (1), la barre d'arrêt (2) est guidée latéralement, de part et d'autre, sur l'une des deux saillies des branches (14), (15) du support (12) constitué d'un pièce en forme de U, ouvert sur la barre d'arrêt (2) et dans lequel est articulé le galet de charge (13), lesdites saillies dépassant la diamètre du galet de charge (13) en direction de la barre d'arrêt (2) et recouvrant partiellement la hauteur du côté étroit (26) de la barre d'arrêt (2), où en tant qu'élément de guidage latéral unique de la barre d'arrêt (2), les branches (14), (15) du support (12), se prolongent en direction du mouvement de la barre d'arrêt (2), au delà de l'articulation du galet de charge et présentent dans cette zone des saillies (25) recouvrant au moins partiellement la hauteur des côtés étroits (26) de la barre d'arrêt (2) de sorte que le seul élément de guidage latéral de la barre d'arrêt (2) soit effectué à une certaine distance du galet de charge (13).

2. Arrêtoir de porte selon la revendication 1 *caractérisé en ce que* le support (12) est constitué d'une pièce préformée, en particulier d'une pièce moulée par injection, pourvue au moins sur la surface intérieure de ses branches (14), (15) d'une couche en matière synthétique résistant à l'usure par frottement.

3. Arrêtoir de porte selon les revendications 1 et 2 *caractérisé en ce que* le support (12) constitué d'une pièce préformée est entièrement en matière synthétique résistant à l'usure par frottement.

4. Arrêtoir de porte selon les revendications 1 ou 3 *caractérisé en ce que* les branches (14), (15) du support (12) s'appuient sur les côtés étroits (26) de la barre d'arrêt (2) sur une longueur correspondant au moins au diamètre du galet de charge (13).

5. Arrêtoir de porte selon les revendications 1 à 4 *caractérisé en ce que* les branches (14), (15) du support (12) s'appuient en direction du mouvement de la barre d'arrêt (2) sur les côtés étroits (26) de celle-ci sur une longueur dépassant le diamètre du galet de charge (13).

6. Arrêtoir de porte selon les revendications 1 à 5 *caractérisé en ce que* le support (12) disposé en pouvant pivoter dans le boîtier de maintien (1) est suspendu à un axe d'articulation fixe (20) prévu dans le boîtier (1), et, subit la force d'un ressort de torsion (21) qui s'appuie sur le support (12) tangentiellement à la circonférence du galet de charge (13).

7. Arrêtoir de porte selon les revendications 1 à 6 *caractérisé en ce que* le ressort coopérant avec le support articulé (12) est un ressort spirale (21) dont les bras d'appui sont au contact du boîtier de maintien (1), dont le bras de charge (23) central s'appuie sur le support (12), et dont les spires (22) sont concentriques à l'axe d'articulation (11) du support (12).

8. Arrêtoir de porte selon les revendications 1 à 7 *caractérisé en ce que* les deux galets, à savoir le galet de butée (7) et le galet de charge (13) sont disposés chacun sur l'axe correspondant par l'intermédiaire d'un coussinet (33) et en ce que l'articulation desdits galets est rendue étanche des deux côtés par un élément d'étanchéité (34) frontal, par exemple un anneau d'étanchéité (36) en forme de O ou un joint à lèvre (35), (37).

9. Arrêtoir de porte selon l'une des revendications 1 à 8 *caractérisé en ce que* le support (12) articulé dans le boîtier de maintien (1), subit la force du bras de charge d'un ressort à barre de torsion en forme de U ou de S, dont un bras d'appui est fixé plus particulièrement sur les pièces d'appui du boîtier de maintien (1).

10. Arrêtoir de porte selon la revendication 9 *caractérisé en ce que* le bras d'appui du ressort à barre de torsion, qui est fixé sur les pièces d'appui du boîtier de maintien, constitue simultanément l'axe d'articulation du support (12).
